# EUROPÄISCHE PATENTANMELDUNG

(11) **EP 2 808 124 A1**
(43) Veröffentlichungstag der Anmeldung: **03.12.2014**
(21) Anmeldenummer: 13169601.5
(22) Anmeldetag: 29.05.2013
(51) Int. Cl.: B24B 19/14, B24B 31/00

(54) **Verfahren und Vorrichtung zur Bearbeitung von Turbinenschaufeln**

(71) Anmelder: MTU Aero Engines AG, 80995 München (DE)
(72) Erfinder: Kestner, Werner, 85777 Fahrenzhausen (DE)

(57) **Zusammenfassung**

Die vorliegende Erfindung betrifft eine Vorrichtung und ein Verfahren zur Feinbearbeitung von Schaufeln (7,8) einer Strömungsmaschine mit Hilfe des Gleitschleifens, bei dem die zu bearbeitende Schaufel (7,8) in einer Relativbewegung zu einem Schleifmittel bewegt wird, wobei die Relativbewegung zumindest teilweise durch eine Drehbewegung erzeugt wird, wobei die Schaufel so an einer Nabe (8) einer Dreheinrichtung angeordnet wird, dass die Stellung der Schaufel bezüglich der Drehachse der Anordnung der Schaufel in Bezug auf die Drehachse der Strömungsmaschine entspricht.

## Beschreibung

### HINTERGRUND DER ERFINDUNG

### GEBIET DER ERFINDUNG

Die vorliegende Erfindung betrifft ein Verfahren zur Feinbearbeitung von Schaufeln einer Strömungsmaschine mithilfe des Gleitschleifens sowie eine entsprechende Vorrichtung hierfür.

### STAND DER TECHNIK

Strömungsmaschinen, wie stationäre Gasturbinen oder Flugtriebwerke weisen komplex geformte dreidimensionale Bauteile, wie beispielsweise Turbinenschaufeln auf, die zur Einstellung der gewünschten Eigenschaften exakt gearbeitet sein müssen. Entsprechend gibt es eine Vielzahl von Herstellungsverfahren und Vorrichtungen für derartige Bauteile. Beispiele sind in der US 5,544,873 oder der EP 1 459 824 A2 gezeigt. Bei der US 5,544,873 werden Turbinen - oder Kompressorschaufeln am Umfang einer Scheibe angeordnet, um beispielsweise die äußeren Schaufelspitzen zu bearbeiten.

Aus der EP 1 459 824 A2 sind beispielsweise Verfahren wie Druckfließläppen oder chemisch unterstütztes Gleitschleifen als Feinbearbeitungsverfahren für die Bearbeitung von Turbinenschaufeln bekannt.

Allerdings gibt es auch immer noch sehr viele Bearbeitungsschritte, die manuell ausgeführt werden und entsprechend einen hohen Aufwand verursachen. Dazu gehört beispielsweise das Verrunden der Eintritts- und Austrittskanten von Turbinenschaufeln, wobei der Begriff der Turbinenschaufeln hier nicht in der Weise verwendet werden soll, dass es sich lediglich um Schaufeln im Turbinenbereich einer Strömungsmaschine handelt, sondern allgemein Schaufeln einer Strömungsmaschine bzw. eines Flugtriebwerks bezeichnen soll.

### OFFENBARUNG DER ERFINDUNG

### AUFGABE DER ERFINDUNG

Es ist deshalb Aufgabe der vorliegenden Erfindung, ein Verfahren zur Feinbearbeitung von Schaufeln einer Strömungsmaschine sowie eine entsprechende Vorrichtung bereitzustellen, mit deren Hilfe aufwändige Handarbeit vermieden oder reduziert werden kann. Insbesondere soll das Verfahren zur Verrundung von Eintrittskanten und/oder Austrittskanten von Schaufeln einer Strömungsmaschine eingesetzt werden können. Darüber hinaus soll das Verfahren einfach anwendbar und die Vorrichtung einfach aufgebaut sein.

### TECHNISCHE LÖSUNG

Diese Aufgabe wird gelöst durch ein Verfahren mit den Merkmalen des Anspruchs 1 sowie einer Vorrichtung mit den Merkmalen des Anspruchs 7. Vorteilhafte Ausgestaltungen sind Gegenstand der abhängigen Ansprüche.

Erfindungsgemäß wird vorgeschlagen, zur Feinbearbeitung von Schaufeln einer Strömungsmaschine das Gleitschleifen und insbesondere das chemisch unterstützte Gleitschleifen einzusetzen, bei welchem die zu bearbeitende Schaufel in eine Relativbewegung zu einem Schleifmittel geführt wird, welches in einem Trägermedium Schleifkörper aufweist, sodass die Schleifkörper an der Oberfläche der zu bearbeitenden Schaufel bewegt werden und dadurch einen Materialabtrag erzeugen.

Die Relativbewegung soll dabei zumindest teilweise durch eine Drehbewegung der Schaufeln erzeugt werden, die durch eine Dreheinrichtung, an der die Schaufeln angeordnet sind, bewirkt wird. Hierzu soll die Dreheinrichtung eine Nabe in Form einer Kegelstumpfnabe aufweisen, die es ermöglicht, dass die Stellung der zu bearbeitenden Schaufel während der Bearbeitung bezüglich der Drehachse der Dreheinrichtung in etwa der Anordnung der Schaufeln in Bezug auf die Drehachse der Strömungsmaschine entspricht. Dadurch lassen sich insbesondere die Ein- und Austrittskanten von Schaufeln durch Gleitschleifen verrunden, sodass bisher erforderliche Handarbeit eingespart werden kann.

Durch die Anordnung der Schaufeln an einer Umfangsfläche einer eine Kegelstumpfform aufweisenden Nabe der Dreheinrichtung können die Längsachsen der Schaufeln insbesondere schräg zu einer Drehachse der Dreheinrichtung angeordnet werden. Die Längsachse einer Schaufel wird hierbei so definiert, dass sie in der Richtung der größten Erstreckung der Schaufel verläuft, wobei die Richtung quer bzw. senkrecht zur Anordnung an der Umfangsfläche der Kegelstumpfnabe ist.

Durch die Anordnung der zu bearbeitenden Schaufel an der zur Drehachse schräg geneigten Umfangsfläche der Kegelstumpfnabe können gleichzeitig mehrere Schaufeln bearbeitet werden.

Die Drehbewegung der Dreheinrichtung und somit der Schaufeln kann oszillierend sein, d.h. mit abwechselnd entgegengesetzten Drehrichtungen, wobei es sich um kurze Drehbewegungen mit schnellen Richtungswechseln oder um Oszillationen mit einer geringen Frequenz, d.h. mit mehreren Umdrehungen in einer Richtung und anschließender Umkehr der Drehrichtung handeln kann.

Das Gleitschleifen kann als chemisch unterstütztes Gleitschleifen durchgeführt werden, wobei das Schleifmittel ein chemisch aktives Mittel enthalten kann. Insbesondere kann die Trägersubstanz für die Schleifkörper gleichzeitig eine entsprechende chemische Wirkung aufweisen oder die Trägersubstanz kann aus einem entsprechenden Gemisch mit einer chemisch wirksamen Substanz gebildet sein. Mit dem erfindungsgemäßen Verfahren können insbesondere Laufschaufeln bearbeitet werden, die stoffschlüssig an einer Scheibe angeordnet werden, um beispielsweise eine sogenannte Blisk (aus blade und disk) zu bilden.

Zur Aufnahme der zu bearbeitenden Schaufel kann die Kegelstumpfnabe in ihrer Umfangsfläche im Querschnitt T-förmige Nuten aufweisen, die sich mit ihrer Längsstreckung in axialer Richtung erstrecken. In diese T-förmige Nuten können entweder die Schaufeln mit ihren Füßen direkt oder über Kassetten eingeschoben werden, die zu den Nuten komplementär ausgebildete Füße aufweisen. In diesem Fall werden die zu bearbeitenden Schaufeln in einer Aufnahme der Kassette angeordnet, beispielsweise klemmend eingesteckt. Entsprechend kann die Kassette aus einem elastischen Material gebildet sein.

Um den chemischen Substanzen beim chemisch unterstützten Gleitschleifen zu widerstehen, kann die Kassette auch aus einem säurefesten Material, wie beispielsweis Polyurethan gebildet sein. Zur Sicherung der Aufnahme der Schaufeln bzw. Kassetten in den T-förmigen Nuten können an den Stirnseiten der Kegelstumpfnabe lösbar angeordnete Platten befestigt werden, die die stirnseitigen Öffnungen der Nuten verschließen, sobald die Kegelstumpfnabe entsprechende bestückt ist.

Die Umfangsfläche kann in einem Winkel von 10 bis 45 Grad, insbesondere 15 bis 30 Grad, vorzugsweise 20 bis 25 Grad zur Drehachse geneigt sein, um die Anordnungsverhältnisse der Schaufeln in der Strömungsmaschine nachzubilden.

### KURZBESCHREIBUNG DER FIGUREN

Die beigefügten Zeichnungen zeigen in rein schematischer Weise in
- Fig.1: eine Darstellung eines Teils einer erfindungsgemäßen Vorrichtung zur Feinbearbeitung von Schaufeln;
- Fig.2: eine perspektivische Darstellung einer erfindungsgemäßen Kegelstumpfnabe;
- Fig.3: einen Schnitt durch die Kegelstumpfnabe aus Figur 2; und in
- Fig.4: in den Teilbildern (a bis c) eine Draufsicht und Schnittansichten durch eine Kassette zur Verwendung mit einer Kegelstumpfnabe aus den Figuren 2 und 3.

### AUSFÜHRUNGSBEISPIELE

Weitere Vorteile, Kennzeichen und Merkmale der vorliegenden Erfindung werden bei der nachfolgenden detaillierten Beschreibung eines Ausführungsbeispiels anhand der beigefügten Figuren deutlich. Allerdings ist die Erfindung nicht auf dieses Ausführungsbeispiel beschränkt.

Die Figur 1 zeigt einen Teil einer erfindungsgemäßen Vorrichtung zum chemisch unterstützten Gleitschleifen gemäß der vorliegenden Erfindung. In Figur 1 ist ein Behälter 1 gezeigt, welcher das Schleifmittel beinhaltet. Das Schleifmittel kann ein Trägermedium umfassen, in welchem Schleifpartikel, wie beispielsweise sogenannte Chips enthalten sind. Zusätzlich zu dem Trägermedium, welches die Schleifkörper aufnimmt, kann eine chemische Substanz vorgesehen sein, die durch chemische Reaktion ebenfalls eine Oberflächenbearbeitung des zu bearbeitenden Werkstücks bewirkt. Nach einer Ausführungsform kann das chemische Mittel und die Trägersubstanz für die Schleifkörper durch eine einzige Substanz, beispielsweise eine Flüssigkeit, verwirklicht sein.

Um eine Relativbewegung der zu bearbeitenden Bauteile, im vorliegenden Fall der Schaufeln 7,8 und der Schleifkörper (nicht gezeigt) zu bewirken, sind die zu bearbeitenden Schaufeln 7,8 an einer Dreheinrichtung angeordnet, von der in Figur 1 der in dem Behälter 1 befindliche Teil einer Drehwelle 2 gezeigt ist. Mittels der Dreheinrichtung kann eine rotierende Bewegung der Schaufeln 7,8 erzeugt werden, sodass die Schleifpartikel an der Oberfläche der Schaufeln 7,8 entlang gleiten und dadurch einen Materialabtrag bewirken, der die gewünschte Feinbearbeitung der Oberflächen der Schaufeln 7,8 darstellt. Die Rotationsbewegung kann insbesondere oszillierend, also mit abwechselnd entgegengesetzten Drehbewegungsrichtungen erfolgen, um eine beständige Relativbewegung zwischen den zu bearbeitenden Schaufeln 7,8 und den Schleifkörpern zu bewirken.

Zur Anordnung der Schaufeln 7,8 an der Dreheinrichtung ist eine Kegelstumpfnabe 3 vorgesehen, an deren Umfangsfläche 15 die Schaufeln 7,8 angeordnet sind. Obwohl in der Darstellung der Figur 1 lediglich zwei Schaufeln 7,8 gezeigt sind, sind verteilt über der Umfangsfläche 15 eine Vielzahl von beabstandet zueinander angeordneten Schaufeln 7,8 angeordnet. Zur Aufnahme der Schaufeln 7,8 sind Kassetten 9,10 vorgesehen, die einerseits eine Aufnahme für die Schaufeln 7,8 aufweisen und andererseits lösbar an der Kegelstumpfnabe 3 angeordnet sind. Zu diesem Zweck weist die Kegelstumpfnabe verteilt über der Umfangsfläche 15 mehrere im Querschnitt T-förmige Nuten 11 auf, in welche die Kassetten 9,10 mit Hilfe von Füßen eingeschoben werden können, die mit einem zu den Nuten 11 komplementären Querschnitt ausgebildet sind.

Zur Sicherung der Kassetten 9,10 werden an den Stirnseiten der Kegelstumpfnabe 3 jeweils Platten 4,5 lösbar befestigt.

Da die Schaufeln 7,8 über die Kassetten 9,10 an der zur Drehachse 6 der Dreheinrichtung schräg angeordneten Umfangsflächen 15 angeordnet sind, können die Längsachsen 16 der Schaufeln 7,8 ebenfalls schräg unter einem Winkel zur Drehachse 6 angeordnet sein. Vorzugsweise sind die Längsachsen 16' der Schaufeln 7', 8' senkrecht zur Drehachse b angeordnet. Hierbei wird als Längsachse 16 der Schaufel diejenige Richtung mit der größten Erstreckung der Schaufeln 7,8 angesehen, die senkrecht zu den Kassetten 9,10 bzw. deren Aufnahme verläuft. Durch die Anordnung der Schaufeln 7,8 an der schrägen Umfangsfläche 15 der Kegelstumpfnabe 3 wird erreicht, dass die Schaufeln 7,8 in etwa so angeordnet sind, wie sie später auch in der Strömungsmaschine angeordnet sind. D.h. ihre Ausrichtung gegenüber der Drehachse 6 entspricht ihrer Ausrichtung gegenüber der Drehachse in der Strömungsmaschine, in der sie später eingesetzt werden sollen.

Der Winkel α, der die Neigung der Umfangsfläche 15 zur Drehachse 6 angibt und somit auch die Schrägstellung der Längsachsen 16 der Schaufeln 7,8 zur Drehachse 6 kann entsprechend den geometrischen Verhältnissen in der Strömungsmaschine gewählt werden und wird sich in einem Bereich von 10 bis 45 Grad, insbesondere 15 bis 30 Grad bzw. 20 bis 25 Grad bewegen.

Die Figur 2 zeigt eine perspektivische Ansicht der Kegelstumpfnabe 3, wie sie in Figur 1 gezeigt ist. In der Darstellung der Figur 2 sind die im Querschnitt T-förmigen Nuten zu erkennen, die verteilt über der Umfangsfläche 15 in der Umfangsfläche 15 in axialer Richtung verlaufen.

Die Struktur der Kegelstumpfnabe 3 wird durch die Schnittansicht der Figur 3 noch deutlicher, in der ein Schnitt durch die T-förmigen Nuten 11, sowie durch eine mittlere Durchgangsbohrung 12 zu sehen ist, die dazu dient, um die Kegelstumpfnabe 3 an der Drehwelle 2 zu befestigen.

Die Figur 4 zeigt in den Teilbildern a) bis c) eine Draufsicht a) sowie zwei Schnittansichten durch eine Kassette 10, die zur Befestigung der zu bearbeitenden Schaufeln an der Kegelstumpfnabe 3 dient. In der Draufsicht des Teilbilds der Figur 4 a) ist die Aufnahme 13 der Kassette 10 gezeigt, in welche die zu bearbeitende Schaufel eingesteckt wird. Die Figur 4 b) zeigt einen Schnitt entlang der Schnittlinie D-D aus Figur 4 a), wobei wiederum die Aufnahme 13 mit den umlaufenden Wänden zu erkennen ist.

Aus der Figur 4 c), welche einen Schnitt entlang der Schnittlinie E-E darstellt, ist die Form des im Querschnitt T-förmigen Fußes 14 zu erkennen, der in die T-förmige Nut 11 der Kegelstumpfnabe 3 eingeführt wird.

Obwohl die vorliegende Erfindung anhand des Ausführungsbeispiels detailliert beschrieben worden ist, ist für den Fachmann selbstverständlich, dass die Erfindung nicht darauf beschränkt ist, sondern dass vielmehr Abwandlungen in der Weise möglich sind, dass einzelne Merkmale weggelassen oder andersartige Kombinationen von Merkmalen verwirklicht werden, sofern der Schutzbereich der beigefügten Ansprüche nicht verlassen wird. Die vorliegende Offenbarung umfasst sämtliche Kombinationen aller vorgestellter Einzelmerkmale.

## Patentansprüche

1. Verfahren zur Feinbearbeitung von Schaufeln (7,8) einer Strömungsmaschine mit Hilfe des Gleitschleifens, bei dem die zu bearbeitende Schaufel (7,8) in einer Relativbewegung zu einem Schleifmittel bewegt wird,
**dadurch gekennzeichnet, dass**
die Relativbewegung zumindest teilweise durch eine Drehbewegung erzeugt wird, wobei die Schaufel so an einer Nabe (8) einer Dreheinrichtung angeordnet wird, dass die Stellung der Schaufel bezüglich der Drehachse der Anordnung der Schaufel in Bezug auf die Drehachse der Strömungsmaschine entspricht.

2. Verfahren nach Anspruch 1,
**dadurch gekennzeichnet, dass**
die Längsachse (16) der Schaufel schräg zu einer Drehachse (6) der Dreheinrichtung ist.

3. Verfahren nach Anspruch 1 oder 2,
**dadurch gekennzeichnet, dass**
das Gleitschleifen ein chemisch unterstütztes Gleitschleifen ist.

4. Verfahren nach einem der vorhergehenden Ansprüche,
**dadurch gekennzeichnet, dass**
die Drehbewegung eine oszillierende Drehbewegung mit abwechselnd unterschiedlichen Drehrichtungen ist.

5. Verfahren nach einem der vorhergehenden Ansprüche,
**dadurch gekennzeichnet, dass**
es zum Verrunden der Schaufelkanten verwendet wird.

6. Verfahren nach einem der vorhergehenden Ansprüche,
**dadurch gekennzeichnet, dass**
die zu bearbeitenden Schaufeln (7,8) Laufschaufeln, insbesondere Laufschaufeln vor dem Verschweißen mit einer Scheibe sind.

7. Vorrichtung Feinbearbeitung von Schaufeln (7,8) einer Strömungsmaschine mit Hilfe des Gleitschleifens, bei dem die zu bearbeitende Schaufel in einer Relativbewegung zu einem Schleifmittel bewegt wird, wobei die Vorrichtung eine Dreheinrichtung zur drehenden Bewegung der zu bearbeitenden Schaufeln (7,8) umfasst,
**dadurch gekennzeichnet, dass**
die Dreheinrichtung eine Kegelstumpfnabe (3) zur Aufnahme der Schaufeln aufweist.

8. Vorrichtung nach Anspruch 7,
**dadurch gekennzeichnet, dass**
die Kegelstumpfnabe (3) an der Umfangsfläche (15) im Querschnitt T-förmige Nuten (11) als Aufnahmen für die zu bearbeitenden Schaufeln (7,8) aufweist, die sich mit ihrer Längserstreckung in axialer Richtung erstrecken.

9. Vorrichtung nach Anspruch 7 oder 8,
**dadurch gekennzeichnet, dass**
zur Aufnahme der zu bearbeitenden Schaufeln Kassetten (9,10) vorgesehen sind, in denen die Schaufeln (7,8) aufgenommen werden, wobei die Kassetten mit komplementär zu den Nuten ausgebildeten Vorsprüngen (14) zur Anordnung in den Nuten versehen sind.

10. Vorrichtung nach einem der Ansprüche 7 bis 9,
**dadurch gekennzeichnet, dass**
die Nuten durch stirnseitig an der Kegelstumpfnabe (3) lösbar angeordnete Platten (4,5) verschließbar sind.

11. Vorrichtung nach einem der Ansprüche 7 bis 9,
**dadurch gekennzeichnet, dass**
die Umfangsfläche (15)unter einem Winkel von 10° bis 45°, insbesondere 15° bis 30°, vorzugsweise 20° bis 25° zur Drehachse geneigt ist.
